# EUROPÄISCHE PATENTSCHRIFT

(11) **EP 1 080 018 B1**
(45) Veröffentlichungstag und Bekanntmachung des Hinweises auf die Patenterteilung: **12.06.2002**
(21) Anmeldenummer: 98947515.7
(22) Anmeldetag: 04.09.1998
(51) Int. Cl.: B65D 19/38, B65D 19/06

(54) **RAHMEN MIT RAHMENEINSATZ**
FRAME WITH AN INSERT
CADRE COMPORTANT UNE PIECE RAPPORTEE

(30) Priorität: 27.05.1998 DE 19823612
(43) Veröffentlichungstag der Anmeldung: 07.03.2001
(73) Patentinhaber: Anton Hurtz GmbH & Co. KG, D-41334 Nettetal (DE)
(72) Erfinder: NAPP, Eckhard, D-47929 Grefrath (DE)
(74) Vertreter: Eichler, Peter, Dipl.-Ing.
(86) Internationale Anmeldenummer: EP9805605
(87) Internationale Veröffentlichungsnummer: WO9961331

(56) Entgegenhaltungen:
- WO-A-95/21774
- FR-A- 2 690 898
- GB-A- 1 331 806
- GB-A- 1 361 005
- US-A- 5 441 321
- US-A- 5 588 693
- US-A- 5 711 444

## Beschreibung

Die Erfindung bezieht sich auf einen Rahmen mit den Merkmalen des Oberbegriffs des Anspruchs 1.

Aus GB 1 331 806 ist ein Rahmen mit den vorgenannten Merkmalen bekannt. Der Rahmeneinsatz ist an den Rahmenstäben in nicht näher beschriebener Weise befestigt.

Aus WO 95/21774 ist eine zerlegbare Box bekannt, bei der mit Abstand voneinander vorhandene Pfosten durch Querbretter miteinander verbunden sind. Die Querbretter und die Pfosten sind in Längsrichtung der Querbretter mit dem Pfosten verrastet.

Demgegenüber liegt der Erfindung die Aufgabe zugrunde, einen Rahmen mit einem Rahmeneinsatz mit den eingangs genannten Merkmalen so zu verbessern, daß ein geringerer Zeit- und Kostenaufwand für die Herstellung der Rahmen mit Rahmeneinsatz nötig ist und die Herstellung vereinfacht ist.

Diese Aufgabe wird durch die Merkmale des Kennzeichens des Anspruchs 1 gelöst.

Desweiteren wird die Aufgabe durch die Merkmale des Kennzeichens des Anspruchs 2 gelöst.

Für die Erfindung ist es von Bedeutung, daß allein schon die Verrastung des Rahmeneinsatzes mit dem Rahmen, der aus Rahmenstäben gebildet ist, die Konstruktion halten kann. Es ist keine weitere Verschweißung oder Vernietung des Rahmeneinsatzes am Rahmen nötig, jedoch zur zusätzlichen Verbesserung des Halts ohne eine Änderung der Formen je nach Bedarf nach dem Verrasten möglich. Die Montage ist dadurch vereinfacht, daß der Rahmeneinsatz in einem Arbeitsgang in den Rahmen eingebaut werden kann. Durch den einfachen Zusammenbau ist mit geringem Aufwand eine große Variationsbreite für den Aufbau und die Materialien der Rahmenstäbe und der Rahmeneinsätze gegeben. Zur Reinigung oder zum Austausch von Rahmeneinsätzen können diese einfach ausgehebelt werden, ohne den Rahmen ebenfalls austauschen zu müssen. Die Rahmeneinsätze werden beim Ein- und Ausbau nicht beschädigt und können wiederverwendet werden. Durch diese Verrastungstechnik können unterschiedliche, insbesondere auch nicht oder nur bei stark unterschiedlichen Temperaturen schweißbare Materialien problemlos miteinander verbunden werden. Die Rahmeneinsätze können auch mit Spiel eingesetzt und gehalten werden, so daß Materialien, die eine andere Elastizität oder Ausdehnungseigenschaften als die Rahmenkonstruktion besitzen, als Rahmeneinsatzmaterial verwendet werden können.

Da der Rahmeneinsatz entgegen seiner Einsatzrichtung von dem Rahmen gegen Durchschieben abgestützt ist, bietet dies eine vorteilhafte Ausführungsform des Rahmens. Ansonsten wäre es möglicherweise bei einem geringen Winkel der mit der Einrastvorrichtung versehenen Wand des Rahmenstabes möglich, daß das Rahmeneinsatzteil beim Montieren unbeabsichtigt durch den Rahmen hindurchgeschoben wird und keinen Halt findet.

Der Rahmen ist so ausgebildet, daß eine eine Rastvertiefung aufweisende Wand eines der Rahmenstäbe einen spitzen Winkel mit der Einsatzrichtung des Rahmeneinsatzes bildet. Durch eine der Einsatzrichtung des Rahmeneinsatzes entgegengerichtet ansteigenden Kante bzw. einem spitzen Winkel ist ein Durchschieben des Rahmeneinsatzes beim Einsetzen in den Rahmen verhindert und ein Formschluß in Durchschieberichtung gegeben. Dies ist insbesondere dann der Fall, wenn die Wände zweier einander paralleler Rahmenstäbe jeweils einen spitzen Winkel mit einer Einsatzrichtung des Rahmeneinsatzes in praktisch spiegelbildlicher Anordnung bilden. Hierdurch sind die Abstände zwischen den Rahmenstäben an den beiden Endkanten der sich gegenüberliegenden parallelen Wände verschieden. Die Einsatzrichtung ist vorzugsweise in Richtung der enger werdenden Ebenen anzuordnen.

Abstützvorsprünge sind bei Rahmenhohlprofilen durch Mitextrudieren einfach herzustellen und können so ausgeformt werden, daß sie bei gleichzeitig gutem Halt keine Behinderung für das Einschieben und Bewegen der Güter innerhalb eines aus den Rahmen und den Rahmeneinsätzen aufgebauten Aufsatzes für Paletten darstellen.

Der Rahmen kann so ausgebildet werden, daß er rechteckig ist und sein Rahmeneinsatz an zueinander parallelen Rahmenstäben verrastet ist. Die rechteckige Rahmenform ermöglicht eine besonders einfache Montage des Rahmeneinsatzes und eine Verbindung von verschiedenen Rahmen untereinander und beim Aufsatz auf einer rechteckigen Palette. Für einen ausreichenden Halt des Rahmeneinsatzes ist im wesentlichen eine Verrastung an gegenüberliegenden parallelen Rahmenstäben ausreichend. Der Rahmeneinsatz kann einfach eingeklinkt werden und sitzt sowohl in einem einteiligen wie auch in einem mehrteiligen Rahmen fest, der aus mehreren Rahmenstäben sowohl bei stumpfen Schnitten als auch bei Schnitten auf Gehrung mit Schweißnähten oder mit Eckverbindern hergestellt sein kann.

Es ist vorteilhaft, einen Rahmen derart auszubilden, daß die Rastvertiefung des Rahmenstabs sich längs erstreckt und der Rahmeneinsatz mit einer Einsatzkante in diese Rastvertiefung eingreift. Eine sich längs erstreckende Rastvertiefung ist in einem Rahmenstab, der z.B. aus einem Hohlprofil hergestellt wurde, mit geringem Aufwand herstellbar. Erstreckt sich die Rastvertiefung über den gesamten Rahmenstab, ist eine variable Anordnung des Einsatzes innerhalb des Rahmens möglich, wenn er kürzer als der Rahmenstab ist. Es kann auch ein nach dem Einsetzen im Rahmen verschiebbarer Rahmeneinsatz verwendet werden. Die Einsatzkante des Rahmeneinsatzes ist in dieser Anordnung leicht herzustellen.

Es ist vorteilhaft, wenn der Rahmeneinsatz eine dünne Platte mit von Abwinkelungen gebildeten Einsatzkanten ist. Abwinkelungen lassen sich durch Biegen oder in einem Walzverfahren bei z.B. Blechen leicht herstellen. Es sind keine komplizierten Anformungen nötig.

Eine vorteilhafte Ausbildung des Rahmens besteht darin, daß die Rastvertiefung an einer einem parallelen Rahmenstab zugewendeten Rahmenstabwand vorhanden ist. Auf diese Weise kann der Rahmeneinsatz zwischen die beiden Rahmenstäbe eingebaut werden. Dies erleichtert den guten formschlüssigen Sitz. Die Gesamtkonstruktion weist bei gleicher Funktionalität eine geringe Tiefe auf. Dies ist insbesondere bei Aufsätzen für Paletten aufgrund der durch die geringere Dicke der Rahmenseitenwände vergrößerten Ladekapazitäten wünschenswert.

Vorteilhaft ist es, wenn die Rastvertiefung die Querschnittsform einer eingreifenden Einsatzkante aufweist, die bedarfsweise mit der anschließenden Oberfläche des die Rastvertiefung aufweisenden Rahmenstabs gleich liegt. Auf diese Weise ist ein guter Formschluß des Rahmeneinsatzes zur Rahmenstabwand gegeben. Die Rastvertiefung und die Einsatzkante ergänzen sich zu einer glatten Oberfläche. Beim Verschieben von zu transportierenden Gütern in einem aus diesen Rahmenteilen zusammengesetzten Palettenaufsatz bleiben die Güter auf diese Weise nicht an eventuellen Überständen hängen. Es gibt keinen Überstand eines Teils und damit kann sich kein Wasser oder Schmutz festsetzen. Die Bildung von schöpfenden Stellen ist verhindert. Eine einfache Reinigung ist möglich. Es entsteht darüberhinaus ein guter optischer Eindruck.

Vorteilhaft wird der Rahmen so ausgebildet, daß die Einsatzkanten des Rahmeneinsatzes unter Vorspannung in die Rastvertiefungen eingreifen. Hierdurch ist neben dem Formschluß durch die Rastvertiefungen ein zusätzlicher Halt durch eine Erhöhung der Haftreibung aufgrund einer Anpreßspannung quer zur Belastungsrichtung gegeben. Diese Spannung kann den jeweiligen Belastungserfordernissen z.B. beim Transport von Gütern angepaßt werden. Der Einsatz eines vorgespannten Rahmeneinsatzes ist insbesondere bei Metallen oder anderen gut elastischen Materialien vorteilhaft.

Es ist vorteilhaft, daß die Einsatzkanten des Rahmeneinsatzes mit dessen Einsatzrichtung einen spitzen Winkel bilden, der betragsmäßig größer ist, als der spitze Winkel der die jeweils zugehörige Rastvertiefung aufweisenden Wand des Rahmenstabs. Dies liefert eine einfache Möglichkeit, eine Spannung im eingesetzten Zustand des Rahmeneinsatzes zu erzeugen. Insbesondere bei Blechen aus Metall ist dies günstig, um den Halt des Rahmeneinsatzes zu verbessern.

Eine vorteilhafte Ausführungsform des Rahmens besteht darin, daß der Rahmeneinsatz mit einer glatten oder gekröpften Einsatzkante in eine als Einstecknut ausgebildete Rastvertiefung eingesteckt ist. Diese Art der Fügung bildet insbesondere in Ergänzung zu den einsatzseitig schrägen Wänden der anderen Rahmenstäbe des Rahmens eine Möglichkeit, eine sichere Positionierung bei der Herstellung des Rahmens mit einem Rahmeneinsatz vor dem Einsatz der übrigen Kanten des Rahmeneinsatzes zu erhalten. Eine gekröpfte Einsatzkante liefert insbesondere einen glatten Abschluß beim Übergang des Rahmeneinsatzes zum Rahmenstab.

Es ist vorteilhaft, wenn der Rahmeneinsatz die Rahmenfläche nur teilweise ausfüllt. Hierdurch kann das zu transportierende Gut belüftet oder auch beobachtet und kontrolliert werden. Insbesondere kann Material gespart werden und das Gesamtgewicht wird verringert. Darüber hinaus ist die Montage des Rahmeneinsatzes durch geringere aufzuwendene Einpreßkräfte erleichtert.

Der Rahmen kann so ausgebildet werden, daß der Rahmeneinsatz mehrteilig ist und seine Teile über die Rahmenfläche gleichmäßig verteilt sind. Die Mehrteiligkeit des Rahmeneinsatzes liefert eine größere variable Gestaltungsmöglichkeit der Vorrichtung. Bei Verwendung von verschiebbaren Rahmeneinsätzen können diese auch nach dem Einbau je nach Bedarf unterschiedlich angeordnet werden. Durch eine gleichmäßige Verteilung der Rahmeneinsatzteile über die Rahmenfläche erreicht man eine gleichmäßige Aufnahme der abzufangenden Kräfte, die bei einem Einsatz des Rahmens z.B. bei Aufsätzen für Paletten auftreten können. Darüber hinaus ist ein ansprechender optischer Eindruck gewährleistet.

Vorteilhafterweise ist der Rahmeneinsatz ein Hohlprofil, das mit seinen Stirnenden in Rastvertiefungen der Rahmenstäbe eingreift. Die Ausbildung des Rahmeneinsatzes als Hohlprofil gewährleistet bei einem gleichzeitig geringen Gewicht des Bauteils eine gute Stabilität sowohl gegen Querkräfte als auch gegen Längskräfte. Es ist ein geringerer Materialeinsatz nötig und das Hohlprofil ist durch Extrudieren in bewährter Weise leicht herstellbar. Bei eingepreßtem Rahmeneinsatz nimmt das Hohlprofil zusätzlich zu dem Rahmeneinsatzkanten elastische Verformungskräfte auf. Es ist also nicht in jedem Fall eine gleichbleibende konstante Vorspannung des Rahmeneinsatzes notwendig, sondern durch das Hohlprofil können Abweichungen abgefangen werden, die z.B. durch die Verwendung unterschiedlicher Materialien oder Formen auftreten können. Das Hohlprofil ermöglicht die Verwendung des Rahmens mit Rahmeneinsatz als thermisch isolierende Wand für temperaturempfindliche verderbliche Güter. Darüberhinaus ist der Einsatz von mehrteiligen, über die Rahmenfläche verteilten Rahmeneinsätzen in dieser Form des Hohlprofils besonders vorteilhaft, weil sich die Endkanten auch bei kleiner Anlagefläche sicher verrasten lassen.

Es ist vorteilhaft, wenn die Einsatzkante des Rahmeneinsatzes in eine Hinterschneidung des Rahmenstabs eingesetzt ist. Die Hinterschneidung gewährleistet einen besseren Halt gegen Herausrutschen des Rahmeneinsatzes entgegen der Einsatzrichtung und quer dazu. Der spitze Winkel muß in diesem Fall nicht notwendigerweise im Hinblick auf einen optimalen Halt ausgewählt worden sein, sondern kann einfacheren Fertigungsbedingungen angepaßt sein. Beim Einsatz des Rahmens mit dem Rahmeneinsatz, z.B. bei einem Aufsatz für Paletten beim Transport von schwereren, sperrigen Gütern, werden die Rahmeneinsätze vor einem Herausdrücken durch Verschiebungen der Güter während des Transportes sicher bewahrt.

Der Rahmen kann so ausgebildet sein, daß der Rahmeneinsatz von den Rastvertiefungen in einer Flucht mit Wänden der Rahmenstäbe gehalten ist. Diese Art des Aufbaus gewährleistet, daß sich Güter beim Einschub in den Kasten nicht verhaken bzw. sich kein Schmutz oder Dreck schwer lösbar mit dem Rahmen mit Rahmeneinsatz verbinden kann.

Es ist vorteilhaft, wenn die Rahmenstäbe und/oder der Rahmeneinsatz aus Metall oder aus Kunststoff bestehen. Die Herstellung aus Metall oder Kunststoff gewährleistet, daß sich die aus diesen Rahmen und den Rahmeneinsätzen aufgebauten Aufsätze auf Paletten leicht reinigen lassen und sicher und hygienisch sind. Ein Aufbau aus Metall bzw. faserverstärktem Kunststoff ist darüberhinaus insbesondere sehr widerstandsfähig gegen den Einfluß äußerer und innerer Kräfte. Der Aufbau aus Kunststoff ermöglicht eine sehr leichte Konstruktion, die insbesondere für den Transport in Flugzeugen geeignet ist. Vorteilhaft sind auch Konstruktionen eines Rahmens mit Rahmeneinsatz aus einer Kombination von verschiedenen Materialien. Die Rastverbindung ermöglicht es, daß man problemlos und günstig die unterschiedlichsten Materialien als Rahmeneinsatz bzw. Rahmen miteinander verbinden kann.

Eine weitere vorteilhafte Ausbildung des Rahmens liegt vor, wenn zwei oder mehrere Rahmen durch einen Kopplungs-/Gegenkopplungsmechanismus verbunden sind, bestehend aus einem an einer Rahmenaußenwand eines ersten Rahmens gelegenen U-Profil und einer an einer Rahmenaußenwand eines zweiten Rahmens gelegenen, in das U-Profil eingeschobenen Leiste. Dies ermöglicht eine sehr variable Aufbauweise von verschiedenen Aufsätzen und Rahmenkonstruktionen. Der Aufbau des Kopplungsmechanismus aus U-Profilen und eingesetzten Leisten gewährleistet einen stabilen Halt und eine gute Abdichtung gegen Eindringen von Feuchtigkeit. Der einfache Zusammenbau bietet die Möglichkeit, durch Stapeln von Rahmen des Aufsatzes Platz zu sparen, wenn der Aufsatz zeitweise nicht benötigt wird.

Zum Herstellen eines Rahmens aus mehreren Rahmenstäben mit einem Rahmeneinsatz wird ein Verfahren mit den Merkmalen des Oberbegriffs des Anspruchs 19 vorgeschlagen. Aufgabe ist es, ein einfaches, kostengünstiges Fügeverfahren zur Herstellung von Rahmen mit Rahmeneinsätzen zu finden.

Die Aufgabe wird durch die kennzeichnenden Merkmale des Anspruchs 19 gelöst. Dieses Verrasten ist im Vergleich zum Schweißen oder Vernieten in einem Arbeitsgang ohne aufwendige Gerätschaften durchführbar. Die Fügemethode des Verrastens ermöglicht, daß mit einer Maschine sehr verschiedenartige Rahmeneinsätze und Rahmen zusammengebaut werden können. Diese Fügetechnik bietet bei der Herstellung den besonderen Vorteil, daß in einfacher Art und Weise der Rahmeneinsatz mit dem Rahmen verbunden werden kann. Es sind keine erhöhten Anforderungen an die Oberflächenbeschaffenheit bzw. Materialauswahl und Materialeigenschaften der zusammenzusetzenden Elemente zu stellen. Das Verfahren schließt nicht aus, daß zur Ergänzung und zum besseren Halt andere übliche Fügeverfahren zusätzlich angewandt werden.

Die Erfindung wird anhand von in den Zeichnungen dargestellten Ausführungsbeispielen erläutert. Es zeigt:
- Fig.1a: aus Rahmen und Rahmeneinsätzen zusammengebaute Seitenwände eines Palettenaufsatzes mit einem Längsschnitt durch zwei Rahmenstäbe und einen Rahmeneinsatz,
- Fig.1b: den Zusammenbau eines Aufsatzes aus mehreren Rahmen,
- Fig.2a: eine Detailvergrößerung eines Eckbereiches eines in einen Rahmen eingesetzten Rahmeneinsatzes,
- Fig.2b: einen Rahmeneinsatz und den aus Rahmenstäben aufgebauten Rahmen vor dem Zusammenbau,
- Fig.3a: einen Schnitt durch einen in einem Rahmen gehaltenen, vorgespannten Rahmeneinsatz,
- Fig.3b: ein in einen Rahmen eingesetztes Hohlprofil,
- Fig.4a,b: zwei Schnitte durch verschieden ausgestaltete Rastverbindungen,
- Fig.5: einen segmentweise ausgefüllten Rahmen mit Kopplungsprofilen.

Fig.1a zeigt einen aus mehreren Rahmen mit Rahmeneinsätzen 12 zusammengebauten Aufsatz 5 für Paletten 60 (Fig.1b). Die Rahmen der hier dargestellten Ausführungen sind rechtekkig ausgebildet. Sie sind aus auf Gehrung geschnittenen Hohlprofilstäben zusammengesetzt. Eine weitere Möglichkeit ist es, die Rahmenstäbe stumpf aufeinandertreffen zu lassen und sie dann ebenso wie bei den auf Gehrung geschnittenen Rahmenstäben zu verschweißen. Es können aber auch Eckverbinder benutzt werden. Ein aus einem Rahmen und einem Rahmeneinsatz 12 gebildetes Seitenstück 15 ist geschnitten dargestellt. Es ist in Fig.3a,b und 4a,b nochmals vergrößert und in verschiedenen Ausführungsformen im Querschnitt dargestellt.

Die Querschnitte der Rahmenstäbe 10 sind rechteckig bzw. weisen an der inneren Rahmenstabwand 16 eine leichte Steigung bzw. einen spitzen Winkel α (Fig.3a) gegenüber einer Einsatzrichtung ER (Fig.2b) des Rahmeneinsatzes 12 auf. Die schräge Rahmenstabwand 16 ist mit einer Rastvertiefung 13 ausgebildet und die gerade Rahmenstabwand 16' mit einer Einstecknut 19. Die Rastvertiefungen 13 für schräge innere Rahmenstabwände 16 der Rahmenstäbe 10 bzw. die geraden inneren Rahmenstabwände 16' der Rahmenstäbe 10 mit Einstecknuten 19 für die Einsatzkanten 14 der Rahmeneinsätze 12 weisen vorteilhafterweise Hinterschneidungen bzw. stützende Ansätze auf (Fig.4a,b). Die Rahmenfläche 11 ist mit einem dünnen, länglichen Rahmeneinsatz 12 vollständig ausgefüllt. Die Rahmenfläche 11 in Fig.1a liegt in diesem Fall mit der Rahmenebene 11' gleich. Die Einsatzrichtung ER des Rahmeneinsatzes 12 ist in Fig.2b, 3a dargestellt. Sie verläuft vorzugsweise quer zur Rahmenfläche 11, in Richtung der von den inneren Rahmenstabwänden 16 gebildeten Verjüngung. Eine Endkante 14 des Rahmeneinsatzes 12 sitzt in einer sich über den Rahmenstab 10 längserstreckenden Rastvertiefung 13 einer inneren Rahmenstabwand 16 eines rechtekkigen Rahmenstabes 10. Der Einsatz eines Rahmeneinsatzes 12 in einen Rahmen mit einer geraden Rahmenstabwand 16' und mehreren schrägen Rahmenstabwänden 16, gezeigt in Fig.4a,b, erfolgt in der Weise, daß erst die für die gerade Wand 16' bestimmte Einsatzkante 14 des Rahmeneinsatzes 12 in die Einstecknut 19 eingesetzt wird und die übrigen Einsatzkanten 14 dann in die Rastvertiefungen 13 der schrägen Rahmenstabwände 16 eingeklipst werden.

Zum verbesserten und formschlüssigen Halt eines Aufsatzes auf der Palette 60 sind an den Rahmenstäben 10, die auf der Palette 60 aufliegen, Laschen 30 derart angebracht, daß sie die Palette 60 umgreifen, und so einen seitlichen Verschiebeschutz, eine Formschlüssigkeit für den Aufsatz 5 gewährleisten.

In Fig.1b ist dargestellt, wie die aus Rahmen und Rahmeneinsatz 12 gebildeten Seitenwände mit Hilfe eines Kopplungs/Gegenkopplungsmechanismus zusammengebaut werden. Dieser Mechanismus besteht aus U-Profilen 24 und Leisten 25, die an Außenflächen 23, 23' der Rahmenstäbe 10 in Längsrichtung an gebracht sind. Auf diese Weise können jeweils Rahmenteile mit einem U-Profil 24 und Rahmenteile mit einer Leiste 25 ineinandergeschoben werden und einen variabel gestaltbaren Rahmenaufsatz 5 bilden.

Fig.2a zeigt eine Detailvergrößerung eines Eckbereiches des Aufsatzes 5 aus Fig.1a. Der eingebaute Rahmeneinsatz 12 weist an der Ecke, die aus zwei Rahmenstäben 10 zusammengesetzt ist, eine Aufspaltung in zwei längs der Rahmenstäbe 10 verlaufende Einsatzkanten 14 auf. An der Ecke ergibt sich bei einer derartigen Konstruktion ein aufgespreiztes Endteil, das die Verbindungsnaht der Rahmenstäbe 10, z.B. eine Schweißnaht freiläßt.

Fig.2b zeigt schematisch das Einsetzen eines Rahmeneinsatzes 12 in einen Rahmen. Alle Einsatzkanten 14 sind abgewinkelt ausgebildet und rasten gleichzeitig in die Rastvertiefungen 13 der inneren schrägen Rahmenstabwände 16 des Rahmens ein.

Fig.3a zeigt detaillierter das Einsetzen eines mit einem Winkel β gekannteten Rahmeneinsatzes 12 in Form eines Bleches in einen Rahmen, gebildet aus den Rahmenstäben 10 mit gewinkelten Rahmenkanten 14 an den Wänden 16 mit dem Winkel α. Die Einsatzrichtung ist mit ER gekennzeichnet. Der Winkel α ist kleiner als der Winkel β. Auf diese Weise wird der Rahmeneinsatz 12 beim Einsetzen in den Rahmen unter Spannung gesetzt. Dies liefert eine größere Haftung und damit eine größere Haltbarkeit bzw. verbesserte Formschlüssigkeit zusätzlich zu dem durch die schrägen Rahmenstabwände 16 und Rastvertiefungen 13 gebildeten Formschluß gegen Durchrutschen des Rahmeneinsatzes 12.

Fig.3b zeigt ein in einen Rahmenstab 10 mit seinen Stirnenden 20 eingesetztes Hohlprofil. Das Hohlprofil weist eine geringere Dicke d als die Dicke D der Rahmenstäbe 10 auf. Die Rastvertiefungen 13 an den schrägen Rahmenstabwänden 16 besitzen eine einer Projektion der Dicke d des Hohlprofils auf die Rahmenstabwand 16 entsprechende Länge. Auf diese Weise ist die Oberfläche der Innenfläche I des Rahmens mit Rahmeneinsatz 12 glatt und das Profil kann zu der Außenseite A des Rahmens hin durch die Rastvertiefungen 13 gehalten werden.

Fig.4a,b zeigt zwei bevorzugte Konstruktionsformen von sich gegenüberliegenden Rahmenstäben 10 mit einer schrägen Rahmenstabwand 16 und einer geraden Rahmenstabwand 16'. Die gerade Rahmenstabwand 16 besitzt eine Einstecknut 19, in die eine glatte (Fig.4a) oder gekröpfte (Fig.4b) Einsatzkante 14 eines Rahmeneinsatzes 12 eingesteckt ist. Die gekröpfte Einsatzkante 14 bietet den Vorteil, daß sie einen glatteren Übergang an der Innenseite I des Rahmens bildet. Dieser glatte Übergang ist vorteilhaft, wenn empfindliche Waren in den aus dem Rahmen gebildeten Aufsatz 5 hineingesetzt werden, die nicht verhaken oder nicht mit in den Kanten festgesetztem Schmutz oder Wasser in Berührung kommen sollen.

Weiterhin ist neben der einfachen Rastvertiefung 13 einer schrägen Rahmenstabwand 16 eines Rahmenstabes 10 eine Ausbildung dargestellt, die einen den Rahmeneinsatz 12 gegen Durchrutschen hintergreifenden Abstützvorsprung 22 aufweist. Insbesondere bei nicht vorgespannten Rahmeneinsatzblechen 12 ist es vorteilhaft, die Rastvertiefung 13 zusätzlich durch eine Hinterschneidung 21 der schrägen Rahmenstabwand 16 des Rahmenstabes 10 gegen ein Hinausrutschen zu sichern. Es ist vorteilhaft, einen Rahmenstab 10 mit der geraden inneren Rahmenstabwand 16' in dem Rahmen so anzuordnen, daß man den Rahmeneinsatz 12 beim Einbau zuerst in die Einstecknut 19 einschieben und danach in die Rastvertiefungen 13 unter Spannung einrasten kann. Ebenso ist aber auch ein auf allen vier Seiten unter Kraft erfolgendes Einrasten mit den angeschrägten, abgewinkelten Kanten 14 denkbar, wie in Fig.2b, 3a dargestellt.

Fig.5 zeigt einen mehrteiligen Rahmeneinsatz 12, dessen Einzelteile gleichmäßig über die Rahmenfläche 11 verteilt sind und an jeweils gegenüberliegenden parallelen Rahmenstäben 10 in die Rastvertiefungen 13 eingerastet werden können. Es können angeformte Schnappkanten zur Anwendung kommen. An der Außenseite 23 der Rahmenstäbe 10 sind U-Profile 24 angeordnet. Sie dienen in Verbindung mit den Leisten 25, wie oben schon beschrieben, als Kopplungs-/Gegenkopplungsmechanismus beim Aufbau von Palettenaufsätzen 5 aus Rahmen mit Rahmeneinsätzen 12. Die Rahmen- bzw. Seitenwände sind mit herkömmlichen Mitteln gegen Auseinanderfallen gesichert, z.B. durch Umgurtung oder Verschlüsse.

## Patentansprüche

1. Rahmen, insbesondere Seitenwandrahmen für Paletten, der aus mehreren eine Rahmenebene (11') umgrenzenden Rahmenstäben (10) zusammengesetzt ist, mit einem in der Rahmenebene (11') angeordneten Rahmeneinsatz (12), der an den Rahmenstäben (10) befestigt und quer zur Rahmenebene (11') belastbar ist, **dadurch gekennzeichnet, daß** der Rahmeneinsatz (12) mit mindestens einem Rahmenstab (10) unter Überwindung von Einpreßkräften quer zur Rahmenebene gerichtet formschlüssig verrastet ist, daß der Rahmeneinsatz (12) entgegen seiner Einsatzrichtung (ER) von dem Rahmen gegen Durchschieben abgestützt ist, und daß eine eine Rastvertiefung (13) aufweisende Wand (16) eines der Rahmenstäbe (10) einen spitzen Winkel (α) mit der Einsatzrichtung (ER) des Rahmeneinsatzes (12) bildet.

2. Rahmen, insbesondere Seitenwandrahmen für Paletten, der aus mehreren eine Rahmenebene (11') umgrenzenden Rahmenstäben (10) zusammengesetzt ist, mit einem in der Rahmenebene (11') angeordneten Rahmeneinsatz (12), der an den Rahmenstäben (10) befestigt und quer zur Rahmenebene (11') belastbar ist, **dadurch gekennzeichnet, daß** der Rahmeneinsatz (12) mit mindestens einem Rahmenstab (10) unter Überwindung von Einpreßkräften quer zur Rahmenebene gerichtet formschlüssig verrastet ist, wozu ein als Hohlprofil ausgebildeter Rahmenstab (10) an einer einem parallelen Rahmenstab (10) zugewendeten Rahmenstabwand (16) mit einer Rastvertiefung (13) versehen ist, in die eine Einsatzkante (14) einer Abwinkelung (15) einer den Rahmeneinsatz (12) bildenden dünnen Platte eingreift, und daß der Rahmeneinsatz (12) entgegen seiner Einsatzrichtung (ER) von dem Rahmen gegen Durchschieben abgestützt ist, wozu der Rahmenstab (10) einen den Rahmeneinsatz hintergreifenden Abstützvorsprung (22) aufweist.

3. Rahmen nach Anspruch 1 oder 2, **dadurch gekennzeichnet, daß** er rechteckig ist und sein Rahmeneinsatz (12) an zueinander parallelen Rahmenstäben (10) verrastet ist.

4. Rahmen nach einem der Ansprüche 1 bis 3, **dadurch gekennzeichnet,** die Rastvertiefung (13) des Rahmenstabs (10) sich längs erstreckt und der Rahmeneinsatz (12) mit einer Einsatzkante (14) in diese Rastvertiefung (13) eingreift.

5. Rahmen nach einem der Ansprüche 1 bis 4, **dadurch gekennzeichnet, daß** die Rastvertiefung (13) die Querschnittsform einer eingreifenden Einsatzkante (14) aufweist, die bedarfsweise mit der anschließenden Oberfläche des die Rastvertiefung (13) aufweisenden Rahmenstabs (10) gleich liegt.

6. Rahmen nach einem der Ansprüche 1 bis 5, **dadurch gekennzeichnet, daß** die Wände (16) zweier einander paralleler Rahmenstäbe (10) jeweils einen spitzen Winkel (α) mit einer Einsatzrichtung (ER) des Rahmeneinsatzes (12) in praktisch spiegelbildlicher Anordnung bilden.

7. Rahmen nach einem der Ansprüche 1 bis 6, **dadurch gekennzeichnet, daß** die Einsatzkanten (14) des Rahmeneinsatzes (12) unter Vorspannung in die Rastvertiefungen (13) eingreifen.

8. Rahmen nach einem der Ansprüche 1 bis 7, **dadurch gekennzeichnet, daß** die Einsatzkanten (14) des Rahmeneinsatzes (12) mit dessen Einsatzrichtung (ER) einen spitzen Winkel (β) bilden, der betragsmäßig größe ist, als der spitze Winkel (α) der die jeweils zugehörige Rastvertiefung (13) aufweisenden Wand (16) des Rahmenstabs (10).

9. Rahmen nach einem der Ansprüche 1 bis 8, **dadurch gekennzeichnet, daß** der Rahmeneinsatz (12) mit einer glatten oder gekröpften Einsatzkante (14) in eine als Einstecknut (19) ausgebildete Rastvertiefung (13) eingesteckt ist.

10. Rahmen nach einem der Ansprüche 1 bis 9, **dadurch gekennzeichnet, daß** der Rahmeneinsatz (12) die Rahmenfläche (11) nur teilweise ausfüllt.

11. Rahmen nach einem der Ansprüche 1 bis 10, **dadurch gekennzeichnet, daß** der Rahmeneinsatz (12) mehrteilig ist und seine Teile über die Rahmenfläche (11) gleichmäßig verteilt sind.

12. Rahmen nach einem der Ansprüche 1 oder 3 bis 11, **dadurch gekennzeichnet, daß** der Rahmeneinsatz (12) ein Hohlprofil ist, das mit seinen Stirnenden (20) in Rastvertiefungen (13) der Rahmenstäbe (10) eingreift.

13. Rahmen nach einem der Ansprüche 1 bis 12, **dadurch gekennzeichnet, daß** die Einsatzkante (14) des Rahmeneinsatzes (12) in eine Hinterschneidung (21) des Rahmenstabs (10) eingesetzt ist.

14. Rahmen nach einem der Ansprüche 1 bis 13, **dadurch gekennzeichnet, daß** der Rahmeneinsatz (12) von den Rastvertiefungen (13) in einer Flucht mit Wänden (16) der Rahmenstäbe (10) gehalten ist.

15. Rahmen nach einem der Ansprüche 1 bis 14, **dadurch gekennzeichnet, daß** die Rahmenstäbe (10) und/oder der Rahmeneinsatz (12) aus Metall oder aus Kunststoff bestehen.

16. Rahmen nach einem der Ansprüche 1 bis 15, **dadurch gekennzeichnet, daß** zwei oder mehrere Rahmen durch einen Kopplungs-/Gegenkopplungsmechanismus verbunden sind, bestehend aus einem an einer Rahmenaußenwand (23) eines ersten Rahmens gelegenen U-Profil (24) und einer an einer Rahmenaußenwand (23') eines zweiten Rahmens gelegenen, in das U-Profil eingeschobenen Leiste (25).

17. Verfahren zum Herstellen eines Rahmens aus mehreren Rahmenstäben (10), mit einem Rahmeneinsatz (12), bei dem die Rahmenstäbe (10) an ihren Enden miteinander verbunden werden und der Rahmeneinsatz (12) zwischen die Rahmenstäbe (10) eingebaut wird, zur Herstellung eines Rahmens, insbesondere eines Seitenwandrahmens für Paletten, bei dem die Rahmenstäbe (10) eine Rahmenebene (11) umgrenzen, in der der Rahmeneinsatz (12) angeordnet ist, der an den Rahmenstäben (10) befestigt wird und quer zur Rahmenebene (11') belastbar ist, **dadurch gekennzeichnet, daß** der Rahmeneinsatz (12) zwischen die Rahmenstäbe (10) unter Überwindung von Einpreßkräften quer zur Rahmenebene gerichtet eingeschoben und dabei in eine Rastvertiefung (13) mindestens eines Rahmenstabs (10) zur Rahmenebene (11') querformschlüssig verrastet wird, wobei der Rahmeneinsatz (12) entgegen seiner Einsatzrichtung (ER) von dem Rahmen gegen Durchschieben abgestützt wird, und wobei eine die Rastvertiefung (13) aufweisende Wand (16) eines der Rahmenstäbe (10) einen spitzen Winkel (α)mit der Einsatzrichtung (ER) des Rahmeneinsatzes bildet und/oder wobei ein als Hohlprofil ausgebildeter Rahmenstab (10) an einer einem parallelen Rahmenstab (10) zugewendeten Rahmenstabswand (16) mit einer Rastvertiefung (13), in die eine Einsatzkante (14) einer Abwinkelung (15) einer den Rahmeneinsatz (12) bildenden dünnen Platte eingreift, und mit einem den Rahmeneinsatz hintergreifenden Abstützvorsprung (22) versehen wird.

## Claims

1. Frame, in particular a sidewall frame for pallets which is composed of a plurality of frame bars (10) which delimit a frame plane (11'), having a frame insert (12) which is disposed in the frame plane (11'), is attached to the frame bars (10) and can be loaded transversely with respect to the frame plane (11'), **characterised in that** the frame insert (12) is interlocked with at least one frame bar (10) in a positive manner thus overcoming pressing-in forces directed transversely with respect to the frame plane, that the frame insert (12) is supported in a direction opposite its insertion direction (ER) by the frame to prevent it being pushed through, and that a wall (16), which comprises a latching recess (13), of one of the frame bars (10) forms an acute angle (α) with the insertion direction (ER) of the frame insert (12).

2. Frame, in particular a sidewall frame for pallets which is composed of a plurality of frame bars (10) which delimit a frame plane (11'), having a frame insert (12) which is disposed in the frame plane (11'), is attached to the frame bars (10) and can be loaded transversely with respect to the frame plane (11'), **characterised in that** the frame insert (12) is interlocked with at least one frame bar (10) in a positive manner thus overcoming pressing-in forces directed transversely with respect to the frame plane, for which reason a frame bar (10) which is formed as a hollow profile is provided on a frame bar wall (16), facing a parallel frame bar (10), with a latching recess (13), into which engages an insert edge (14) of an angle-bent part (15) of a thin plate which forms the frame insert (12), and the frame insert (12) is supported in a direction opposite its insertion direction (ER) by the frame to prevent it being pushed through, for which reason the frame bar (10) comprises a support projection (22) which engages behind the frame insert.

3. Frame according to claim 1 or 2, **characterised in that** it is rectangular and its frame insert (12) is interlocked on mutually parallel frame bars (10).

4. Frame according to any one of claims 1 to 3, **characterised in that** the latching recess (13) of the frame bar (10) extends in a longitudinal manner and the frame insert (12) engages with an insert edge (14) into this latching recess (13).

5. Frame according to any one of claims 1 to 4, **characterised in that** the latching recess (13) comprises the cross-sectional shape of an engaging insert edge (14) which corresponds as required with the adjoining surface of the frame bar (10) comprising the latching recess (13).

6. Frame according to any one of claims 1 to 5, **characterised in that** the walls (16) of two mutually parallel frame bars (10) each form an acute angle (α) with an insertion direction (ER) of the frame insert (12) in a practically mirror-inverted arrangement.

7. Frame according to any one of claims 1 to 6, **characterised in that** the insert edges (14) of the frame insert (12) engage in a prestressed manner into the latching recesses (13).

8. Frame according to any one of claims 1 to 7, **characterised in that** the insert edges (14) of the frame insert (12) together with its insertion direction (ER) form an acute angle (β) which is the same size as the acute angle (α) of the wall (16) of the frame bar (10) comprising the respective associated latching recess (13).

9. Frame according to any one of claims 1 to 8, **characterised in that** the frame insert (12) is inserted with a smooth or bent insert edge (14) into a latching recess (13) which is formed as an insertion groove (19).

10. Frame according to any one'of claims 1 to 9, **characterised in that** the frame insert (12) only partially fills the frame surface (11).

11. Frame according to any one of claims 1 to 10, **characterised in that** the frame insert (12) is formed in multiple parts and its parts are distributed uniformly over the frame surface (11).

12. Frame according to any one of claims 1 or 3 to 11, **characterised in that** the frame insert (12) is a hollow profile which engages with its front ends (20) into latching recesses (13) of the frame bars (10).

13. Frame according to any one of claims 1 to 12, **characterised in that** the insert edge (14) of the frame insert (12) is inserted into an undercut (21) of the frame bar (10).

14. Frame according to any one of claims 1 to 13, **characterised in that** the frame insert (12) is held by the latching recesses (13) in alignment with walls (16) of the frame bars (10).

15. Frame according to any one of claims 1 to 14, **characterised in that** the frame bars (10) and/or the frame insert (12) consist of metal or synthetic material.

16. Frame according to any one of claims 1 to 15, **characterised in that** two or several frames are connected by means of a coupling or counter-coupling mechanism, consisting of a U-profile (24), which is positioned on a frame outer wall (23) of a first frame, and of a strip (25) which is positioned on a frame outer wall (23') of a second frame and is pushed into the U-profile.

17. Method of producing a frame from a plurality of frame bars (10); having a frame insert (12), wherein the frame bars (10) are mutually connected at their ends and the frame insert (12) is installed between the frame bars (10), for the purpose of producing a frame, in particular a sidewall frame for pallets, wherein the frame bars (10) delimit a frame plane (11), in which is disposed the frame insert (12) which is attached to the frame bars (10) and can be loaded transversely with respect to the frame plane (11'), **characterised in that** the frame insert (12) is pushed in between the frame bars (10) by overcoming pressing-in forces directed transversely with respect to the frame plane and in so doing said frame insert is interlocked in a positive manner into a latching recess (13) of at least one frame bar (10) transversely with respect to the frame plane (11'), wherein the frame insert (12) is supported in a direction opposite its insertion direction (ER) by the frame to prevent it being pushed through, and wherein a wall (16), which comprises the latching recess (13), of one of the frame bars (10) forms an acute angle (α) with the insertion direction (ER) of the frame insert and/or wherein a frame bar (10) which is formed as a hollow profile, is provided on a frame bar wall (16), which faces a parallel frame bar (10), with a latching recess (13), into which engages an insert edge (14) of an angle-bent part (15) of a thin plate forming the frame insert (12), and said frame bar is provided with a support projection (22) which engages behind the frame insert.

## Revendications

1. Châssis, en particulier châssis de paroi latérale pour palettes, qui se compose de plusieurs barres de châssis (10) délimitant un plan de châssis (11'), avec une pièce intercalaire de châssis (12) qui est disposée dans le plan de châssis (11'), qui est fixée auxdites barres (10) et qui est apte à être contrainte transversalement par rapport au plan de châssis (11'), **caractérisé en ce que** la pièce intercalaire de châssis (12) est encliquetée par complémentarité de forme avec au moins une barre de châssis (10) transversalement par rapport au plan de châssis, en surmontant des forces de pression, **en ce que** ladite pièce intercalaire (12) est supportée par le châssis à l'opposé de son sens d'insertion (ER) pour ne pas glisser, et **en ce qu'**une paroi (16) de l'une des barres de châssis (10), pourvue d'un creux d'encliquetage (13), définit un angle aigu (α) avec le sens d'insertion (ER) de la pièce intercalaire (12).

2. Châssis, en particulier châssis de paroi latérale pour palettes, qui se compose de plusieurs barres de châssis (10) délimitant un plan de châssis (11'), avec une pièce intercalaire de châssis (12) qui est disposée dans le plan de châssis (11'), qui est fixée auxdites barres (10) et qui est apte à être contrainte transversalement par rapport au plan de châssis (11'), **caractérisé en ce que** la pièce intercalaire de châssis (12) est encliquetée par complémentarité de forme avec au moins une barre de châssis (10) transversalement par rapport au plan de châssis, en surmontant des forces de pression, et pour cela, une barre de châssis (10) conçue comme un profilé creux est pourvue, sur une paroi de barre de châssis (16) tournée vers une barre de châssis (10) parallèle, d'un creux d'encliquetage (13) dans lequel pénètre un bord d'insertion (14) d'une partie coudée (15) d'une plaque mince qui forme la pièce intercalaire de châssis (12), et **en ce que** ladite pièce intercalaire (12) est supportée par le châssis à l'opposé de son sens d'insertion (ER) pour ne pas glisser, et pour cela, la barre de châssis (10) présente une saillie d'appui (22) qui vient en prise derrière la pièce intercalaire de châssis.

3. Châssis selon la revendication 1 ou 2, **caractérisé en ce qu'**il est rectangulaire et sa pièce intercalaire (12) est encliquetée sur des barres de châssis parallèles (10).

4. Châssis selon l'une des revendications 1 à 3, **caractérisé en ce que** le creux d'encliquetage (13) de la barre de châssis (10) s'étend longitudinalement et la pièce intercalaire de châssis (12) pénètre avec un bord d'insertion (14) dans ce creux d'encliquetage (13).

5. Châssis selon l'une des revendications 1 à 4, **caractérisé en ce que** le creux d'encliquetage (13) présente la forme de section transversale d'un bord d'insertion entrant (14), qui se trouve au besoin dans le même plan que la surface, contiguë, de la barre de châssis (10) présentant le creux d'encliquetage (13).

6. Châssis selon l'une des revendications 1 à 5, **caractérisé en ce que** les parois (16) de deux barres de châssis (10) parallèles définissent un angle aigu (α) avec un sens d'insertion (ER) de la pièce intercalaire de châssis (12) suivant une disposition pratiquement en miroir.

7. Châssis selon l'une des revendications 1 à 6, **caractérisé en ce que** les bords d'insertion (14) de la pièce intercalaire de châssis (12) pénètrent dans les creux d'encliquetage (13) en étant contraintes.

8. Châssis selon l'une des revendications 1 à 7, **caractérisé en ce que** les bords d'insertion (14) de la pièce intercalaire de châssis (12) définissent avec le sens d'insertion (ER) de celle-ci un angle aigu (β) qui est supérieur à l'angle aigu (α) de la paroi (16) de la barre de châssis (10) qui présente le creux d'encliquetage (13) correspondant.

9. Châssis selon l'une des revendications 1 à 8, **caractérisé en ce que** la pièce intercalaire (12) est emboîtée avec un bord d'insertion (14) lisse ou coudé dans un creux d'encliquetage (13) conçu comme une rainure d'emboîtement (19).

10. Châssis selon l'une des revendications 1 à 9, **caractérisé en ce que** la pièce intercalaire de châssis (12) ne remplit que partiellement la surface de châssis (11).

11. Châssis selon l'une des revendications 1 à 10, **caractérisé en ce que** la pièce intercalaire de châssis (12) se compose de plusieurs éléments, et ses différents éléments sont répartis régulièrement sur la surface de châssis (11).

12. Châssis selon l'une des revendications 1 ou 3 à 11, **caractérisé en ce que** la pièce intercalaire (12) est un profilé creux qui pénètre avec ses extrémités frontales (20) dans des creux d'encliquetage (13) des barres de châssis (10).

13. Châssis selon l'une des revendications 1 à 12, **caractérisé en ce que** le bord d'insertion (14) de la pièce intercalaire de châssis (12) est placé dans une contre-dépouille (21) de la barre de châssis (10).

14. Châssis selon l'une des revendications 1 à 13, **caractérisé en ce que** la pièce intercalaire de châssis (12) est maintenue par les creux d'encliquetage (13) dans l'alignement des parois (16) des barres de châssis (10).

15. Châssis selon l'une des revendications 1 à 14, **caractérisé en ce que** les barres de châssis (10) et/ou la pièce intercalaire de châssis (12) sont en métal ou en matière plastique.

16. Châssis selon l'une des revendications 1 à 15, **caractérisé en ce que** deux châssis ou plus sont reliés par un mécanisme de couplage/contre-couplage comprenant un profilé en U (24) placé sur une paroi extérieure (23) d'un premier châssis, et un rebord (25) placé sur une paroi extérieure (23') d'un second châssis et glissé dans le profilé en U.

17. Procédé pour fabriquer un châssis à partir de plusieurs barres de châssis (10), avec une pièce intercalaire (12), selon lequel les barres de châssis (10) sont reliées entre elles, à leurs extrémités, et ladite pièce intercalaire (12) est montée entre les barres (10), pour fabriquer un châssis, en particulier un châssis de paroi latérale pour palettes, selon lequel les barres de châssis (10) délimitent un plan de châssis (11) dans lequel est disposée la pièce intercalaire (12), laquelle est fixée aux barres de châssis (10) et est apte à être contrainte transversalement par rapport au plan de châssis (11'), **caractérisé en ce que** la pièce intercalaire de châssis (12) est glissée entre les barres de châssis (10) transversalement par rapport au plan de châssis, en surmontant des forces de pression, et est encliquetée par complémentarité de forme dans un creux d'encliquetage (13) d'au moins une barre de châssis (10), transversalement par rapport au plan de châssis (11'), étant précisé que la pièce intercalaire (12) est supportée par le châssis à l'opposé de son sens d'insertion (ER) pour ne pas glisser, qu'une paroi (16) de l'une des barres de châssis qui présente le creux d'encliquetage (13) définit un angle aigu (α) avec le sens d'insertion (ER) de la pièce intercalaire de châssis et/ou qu'une barre de châssis (10) conçue comme un profilé creux comporte, sur une paroi de barre de châssis (16) tournée vers une barre de châssis (10) parallèle, un creux d'encliquetage (13) dans lequel pénètre un bord d'insertion (14) d'une partie coudée (15) d'une mince plaque formant ladite pièce intercalaire (12), ainsi qu'une saillie d'appui (22) qui vient en prise derrière la pièce intercalaire (12).
